# EUROPÄISCHE PATENTSCHRIFT

(11) **EP 0 628 145 B1**
(45) Veröffentlichungstag und Bekanntmachung des Hinweises auf die Patenterteilung: **20.12.1995**
(21) Anmeldenummer: 92905219.9
(22) Anmeldetag: 27.02.1992
(51) Int. Cl.: F17D 5/06, G01M 3/18, H04B 3/00, F24D 19/10

(54) **VERFAHREN ZUR ERMITTLUNG VON FEHLERSTELLEN AN LEITUNGSROHREN**
METHOD FOR DETECTING FAULT LOCATIONS
METHODE POUR LA DETERMINATION DES LIEUX DU DEFAUT

(43) Veröffentlichungstag der Anmeldung: 14.12.1994
(73) Patentinhaber: Brandes, Bernd, 24329 Grebin (DE)
(72) Erfinder: Brandes, Bernd, 24329 Grebin (DE)
(74) Vertreter: Einsel, Robert, Dipl.-Ing.
(86) Internationale Anmeldenummer: EP9200415
(87) Internationale Veröffentlichungsnummer: WO9317275

(56) Entgegenhaltungen:
- DE-A- 3 628 336
- DE-B- 2 142 075
- GB-A- 1 455 415
- US-A- 4 112 247

## Beschreibung

Die Erfindung geht aus von einem Verfahren gemäß dem Oberbegriff des Anspruchs 1.

Leitungsrohre dienen z.B. zur Übertragung flüssiger Medien für Fernheizungssysteme. Bei einem derartigen Leitungsrohr liegt in dem Füllmaterial, z.B. Polyurethan, in dem Zwischenraum zwischen dem Innenrohr und dem Außenrohr ein elektrisch zugänglicher Leiter, mit dem durch Widerstandsmessung Fehlerstellen wie z.B. Rohrleckagen festgestellt und geortet werden können. Zur Übertragung von Meßdaten von einer Kontrollstelle zu einer Auswertstelle ist außerdem ein isoliertes Kabel vorgesehen, das innerhalb des Füllmaterials liegen oder auch außerhalb des Rohres getrennt von diesem verlaufen kann. Es ist auch bekannt, für die Datenübertragung Mietkabel oder den TEMEX-Dienst der Deutschen Bundespost auszunutzen. Eine derartige Datenübertragung erfordert somit einen zusätzlichen Aufwand an Leitungen oder Gebühren für bereits vorhandene Datenübertragungsleitungen.

Der Erfindung liegt die Aufgabe zugrunde, bei einem derartigen Leitungsrohr den Aufwand und die Kosten für die Datenübertragung zu verringern.

Diese Aufgabe wird gemäß der Erfindung dadurch gelöst, daß der Sensor zusätzlich zur Übertragung der Daten ausgenutzt ist. Vorteilhafte Weiterbildungen der Erfindung sind in den Unteransprüchen beschrieben.

Der Sensor besteht im allgemeinen aus einem nicht isolierten, blanken Draht, der ungeschützt der Umgebung, insbesondere dem Füllmaterial, ausgesetzt ist. Auftretende Feuchtigkeit z.B. wirkt unmittelbar auf den Sensor ein, so daß dieser ein sehr empfindliches Bauteil darstellt. Diese hohe Empfindlichkeit des Sensors ist notwendig, da er sonst seine Funktion als Sensor nicht erfüllen kann. Deshalb wurde bislang angenommen, daß der Sensor wegen der großen Sensitivität gegenüber der Umgebung für die Übertragung von Daten nicht geeignet ist. Überraschend wurde festgestellt, daß der Sensor trotz dieser extremen unvermeidbaren Sensitivität für die Übertragung der Daten eingesetzt werden kann. Es hat sich sogar gezeigt, daß die Datenübertragung erst bei einem erstaunlich hohen Schwellwert von Feuchtigkeit und somit niedrigem ohmschen Widerstand gegen Erde im Bereich des Sensors beeinträchtigt wird.

Durch die erfindungsgemäße Doppelausnutzung des Sensors, einerseits für die Sensorfunktion zur Ermittlung von Fehlerstellen selbst und andererseits für die Datenübertragung ergeben sich mehrere Vorteile. Bisherige Kabel oder sonstige Übertragungsstrecken für die Datenübertragung können entfallen. Ein Kabelbruch im Verlauf des Sensors wird sogar doppelt gemeldet, da dann neben der Sensor-Fehlermeldung zusätzlich ein Ausfall der Daten auftritt. Durch schaltungsmäßige Entkopplung und Arbeit in verschiedenen Frequenzbereichen ist auch eine weitestgehend rückwirkungsfreie Arbeitsweise für die beiden Funktionen gewährleistet. Durch die Ausnutzung des im allgemeinen ohnehin vorhandenen Sensors für die Datenübertragung ist eine Nachrüstung von Altanlagen in Richtung einer Datenübertragung leicht möglich. Durch diese Möglichkeit können auch Hausstationen und ähnliche Einrichtungen in die Kontrolle einbezogen werden. Der Personalaufwand für die Überwachung der Rohrleitung kann wesentlich reduziert und gleichzeitig die Betriebssicherheit erhöht werden.

Vorzugsweise ist die Datenquelle und/oder die Datensenke induktiv oder kapazitiv an den Sensor angekoppelt. Dadurch wird eine Trennung von der mit Gleichspannung arbeitenden eigentlichen Sensorfunktion sichergestellt. Bei einem Sensor mit einer ersten, als Fühler für eine Fehlerstelle dienenden Ader und mit einer zweiten, als Rückleiter dienenden Ader wird vorzugsweise die zweite Ader für die Übertragung der Daten ausgenutzt. Die als Rückleiter dienende Ader hat im allgemeinen weniger Abzweigungen als die Meßader selbst und ist daher weniger den Störungen und Fehlern ausgesetzt.

Im allgemeinen besteht ein Rohrleitungssystem aus einem ersten Rohr für den Hinlauf und einem zweiten Rohr für den Rücklauf. Dann können die als Rückleiter dienenden Adern der beiden Rohre als symmetrische Leitung für die Übertragung der Daten ausgenutzt werden. Die Übertragung der Daten erfolgt vorzugsweise in Form digitaler Signale, die einem Träger in Frequenzmodulation aufmoduliert sind.

An der Speisestelle oder der Entnahmestelle sind vorzugsweise Gabelschaltungen vorgesehen, die eine schaltungsmäßige Trennung der Daten und der Energie ermöglichen.

Der Sensor kann in einer Weiterbildung der Erfindung gleichzeitig drei Aufgaben erfüllen. Er dient erstens als reiner Sensor zur Ermittlung und Ortung einer Fehlerstelle, zweitens zu der beschriebenen Übertragung der Daten und drittens zur Übertragung einer Energie, die an den Kontrollstellen oder Außenstellen zur Erzeugung von Betriebsspannungen für aktive Bauteile benötigt wird. Beispielsweise erfolgt die Sensorfunktion mittels einer Gleichspannung, die Datenübertragung mittels eines modulierten Trägers von etwa 1 - 5 kHz oder auch bis zu 50 kHz und die Energieübertragung mittels einer Wechselspannung von 50 Hz, aus der durch Gleichrichtung die benötigten Betriebsspannungen gewonnen werden.

Die Schaltungen für die Datenübertragung enthalten im allgemeinen aktive Bauteile, die eine Betriebsspannung benötigen. Gemäß einer Weiterbildung der Erfindung kann eine solche Betriebsspannung mit einem Pelletier-Element erzeugt werden. Ein derartiges Element erzeugt aus einer Temperaturdifferenz an seinen beiden Elektronen eine Betriebsspannung. Dann kann an bestimmten Stellen der gesamten Rohrleitungsstrecke auf die Zuführung einer Betriebsspannung verzichtet werden. Bei einer solchen Lösung ist vorzugsweise das Hinlaufrohr und Rücklaufrohr für das Medium je mit einem am Ende geschlossenen Rohrstutzen mit den beiden Elektroden des Pelletier-Elementes verbunden.

Ausführungsbeispiele der Erfindung werden im folgenden anhand der Zeichnung erläutert. Darin zeigen
- Fig. 1: den grundätzlichen Aufbau des Leitungsrohres mit dem als Sensor und Datenübertrager dienenden Leiter,
- Fig. 2: ein vereinfachtes Blockschaltbild für die erfindungsgemäße Lösung,
- Fig. 3: eine Schaltungsbeispiel für die Einspeisung und Entnahme der Daten und einer Energie,
- Fig. 4: ein Ausführungsbeispiel mit induktiver Einkopp lung,
- Fig. 5: ein weiteres Ausführungsbeispiel mit kapazitiver Ein- und Auskopplung und
- Fig. 6: ein Ausführungsbeispiel für die Erzeugung einer Betriebsspannung mit einem Pelletier-Element.

In Fig. 1 besteht das Leitungsrohr R aus dem das Medium führende Innenrohr 1, dem das Innenrohr 1 mit Zwischenraum umgebenden Außenrohr 2, dem im Zwischenraum angeordneten Füllmaterial 3 aus z.B. Polyurethan sowie dem Sensor in Form eines blanken Drahtes 4. Der ohne Isolation im Füllmaterial 3 gelagerte Draht 4 dient als Sensor zur Ermittlung einer Fehlerstelle wie z.B. einer Rohrleckage und zusätzlich für die Übertragung von Meßdaten.

In Fig. 2 ist an das Meßsystem MS der Sensor S angeschlossen, der aus der zur Messung dienenden Ader A1 und der als Rückleiter dienenden Ader A2 besteht. Der Sensor S verläuft in dem Rohr R gemäß Fig. 1 und ist an Zuführungen Z1, Z2 aus der Rohrleitung R zu Überwachungszwecken herausgeführt. Von der Datenverarbeitung DV werden Daten D über den Datentranskoder DT in den Sensor S eingekoppelt. Je nach Bedarf werden die Daten in dem Datendekoder DD ausgewertet und der Datenerfassung und/oder Prozeßsteuerung DEP zugeführt. Die Doppelpfeile zeigen an, daß die Datenübertragung vorzugsweise bidirektional erfolgt. Der Sensor 5, der sich in der Regel über die gesamte Länge der Rohrleitung R erstreckt, dient also einmal zur Meldung einer Fehlerstelle an das Meßsystem MS und andererseits zur Übertragung der Daten D zwischen den dargestellten Bauteilen. Die Daten D werden in Form von digitalen Signalen übertragen, die einem Träger von z.B. 50 kHz durch Frequenzmodulation aufmoduliert sind. Die Frequenz des Trägers kann auch niedriger liegen, z.B. im Bereich von 1 bis 5 kHz. Diese Frequenzlage kann vorteilhaft sein, um postalische Forderungen zu erfüllen. Dabei ist die Frequenz des Trägers für die beiden binären Werte des digitalen Signals zwischen zwei Werten umgetastet. Eine andere Möglichkeit besteht darin, daß der Träger für den binären Wert "1" vorhanden und für den binären Wert "0" ausgetastet ist.

Fig. 3 zeigt eine Gabelschaltung zur Einkopplung oder Auskopplung der Daten D und der zur Sensorfunktion oder zur Speisung von aktiven Schaltungen benötigten Energie E. Die Datenstrecke D ist an die Wicklung W1 des Übertragers Ü1 angeschlossen, dessen Primärwicklung W2 an die beiden Adern A1 der beiden Rohrleitungen R1, R2 angeschlossen ist. Die Energiestrecke E ist an die Wicklung W3 des Übertragers Ü2 angeschlossen, dessen Wicklung W4 zwischen dem Mittelabgriff der Wicklung W2 und den mit einander verbundenen Innenrohren 1 der beiden Rohrleitungen R1, R2 liegt. Dieser Punkt ist der Bezugspunkt oder der Erdpunkt für die dargestellte Schaltung. Die die Sensorfunktion erfüllenden Adern A1 der beiden Rohrleitungen R1, R2 bilden also zusätzlich eine symmetrische Leitung für die Datenübertragung.

Fig. 4 zeigt eine Schaltung, die im wesentlichen der Schaltung nach Fig. 2 entspricht. Die beiden Leitungsrohre R1, R2 enthalten je einen Sensor S1, S2 mit der stärker gezeichneten eigentlichen Meßader A1 und der als Rückleiter dienenden Ader A2. An verschiedenen Stellen ist die Meßader A1 in Häuser H1, H2 zur Überwachungszwecken herausgeführt. Die beiden als Rückleiter dienenden Adern A2 der beiden Rohrleitungen R1, R2 dienen zusätzlich als symmetrische Leitung zur Übertragung der Daten D und der Energie E. Für die Einkopplung oder Auskopplung ist wieder die Gabelschaltung mit den beiden Übertragern Ü1, Ü2 gemäß Fig. 3 vorgesehen.

In Fig. 5 erfolgt die Einkopplung und Auskopplung der Daten D nicht wie in Fig. 4 induktiv, sondern kapazitiv. Von der Kontrollstelle K werden die Daten D über die Kondensatoren C1, C2 in den Sensor S eingekoppelt. Mit den Kondensatoren C3, C4 werden die Daten ausgekoppelt und dem Datendekoder DD zugeführt.

In Fig. 6 führt die Rohrleitung R1 für den Hinlauf das Medium mit einer Temperatur von +90° C, während die als Rückleiter dienende Rohrleitung R2 das Medium mit einer Temperatur von +50° C führt. An die Rohrleitung R1 ist ein Rohrstutzen 5 angesetzt, in den das Medium eindringt, der aber am Ende mit einem Blindflansch 6 abgeschlossen ist. Der Blindflansch 6 steht mit der Elektrode 7 des dargestellten Pelletier-Elementes 8 in Wärmekontakt. Entsprechend ist die Rohrleitung R2 für den Rücklauf über den zum Dehnungsausgleich dienenden Wellrohr-Rohrstutzen 9 versehen, der am Ende mit dem Blindflansch 10 abgeschlossen ist und mit der Elektrode 11 des Pelletier-Elementes 8 in Verbindung steht. Durch diese Anordnung nimmt die Elektrode 7 eine Temperatur von etwa +90° C und die Elektrode 11 eine Temperatur von etwa +50° C an. Durch diese Temperaturdifferenz wird durch die Eigenart des Pelletier-Elementes 8 an den Klemmen 12 eine Betriebsspannung UB erzeugt. Diese kann an den verschiedenen Stellen der Anordnung nach Fig. 2, 4, 5 zur Speisung aktiver Bauteile wie Verstärker, Impedanzwandler, Prozessoren und dgl. verwendet werden.

In der Praxis kann es vorkommen, daß sich in den Rohren permanente Luftblasen oder Ablagerungen bilden, die zu einer Korrosionsmöglichkeit führen können. Deshalb kann es zweckmäßig sein, in Fig. 6 die beiden Rohstutzen 5, 9, die an sich durch das Element 8 getrennt sind, über das Rohr 13 zu verbinden. In dem Rohr 13 ist noch das manuell einstellbare Ventil 14 vorgesehen. Das Rohr 13 bildet einen geringen sogenannten Bypaß, der auch einer Auskühlung am Pelletier-Element vorbeugt.

## Patentansprüche

1. Verfahren zur Ermittlung von Fehlerstellen an Leitungsrohren für flüssige Medien mit einem das Medium führenden Innenrohr (1), einem das Innenrohr (1) umgebenden Außenrohr (2) und einem Füllmaterial (3) in dem Zwischenraum zwischen beiden Rohren sowie mit einem in dem Zwischenraum verlaufenden Sensor (S) zur Erfassung der Fehlerstellen sowie mit einer Leitung zur Erfassung von Daten, dadurch gekennzeichnet, daß der Sensor zusätzlich zur Übertragung der Daten (D) ausgenutzt wird.

2. Verfahren nach Anspruch 1, dadurch gekennzeichnet, daß die Datenquelle und/oder die Datensenke induktiv oder kapazitiv an den Sensor angekoppelt wird.

3. Verfahren nach Anspruch 1, dadurch gekennzeichnet, daß bei einem Sensor (S) mit einer ersten, als Fühler für eine Fehlerstelle dienenden Ader (A1) und mit einer zweiten als Rückleiter dienenden Ader (A2) die zweite Ader (A2) für die Übertragung der Daten (D) ausgenutzt wird. (Fig. 3, 4)

4. Verfahren nach Anspruch 3, dadurch gekennzeichnet, daß die Rückleiter (A2) der Sensoren (Sa, S2) von zwei parallel verlaufenden Rohren (R1, R2) als symmetrische Leitung für Übertragung der Daten (D) ausgenutzt werden. (Fig. 4)

5. Verfahren nach Anspruch 1, dadurch gekennzeichnet, daß die Daten (D) digitale Signale sind und durch Frequenzmodulation eines Trägers übertragen werden.

6. Verfahren nach Anspruch 2, dadurch gekennzeichnet, daß die Datenquelle oder - Senke an eine erste Wicklung (W1) eines ersten Übertragers (Ü1) und dessen zweite Wicklung (W2) an zwei Sensoren (S1, S2) von zwei Leitungsrohren (R1, R2) angeschlossen wird und daß eine Energiequelle oder -senke an eine Wicklung (W3) angeschlossen wird, dessen andere Wicklung (W4) zwischen einem Abgriff der zweiten Wicklung (W2) und den miteinander elektrisch verbundenen Innenrohren (1) der beiden Leitungsrohre (R1, R2) liegt (Fig. 3)

7. Verfahren nach Anspruch 1, dadurch gekennzeichnet, daß der Sensor (S) zur Ermittlung einer Fehlerstelle, zur Übertragung der Daten (D) und zur Übertragung einer Energie (E) zur Speisung von aktiven Schaltungen an einer Meß- und Auswertstelle ausgenutzt wird.

8. Verfahren nach Anspruch 7, dadurch gekennzeichnet, daß die Sensorfunktion mittels einer Gleichspannung, die Datenübertragung mittels eines modulierten Trägers mit einer Frequenz von 1 - 50 kHz und die Energieübertragung mittels einer Wechselspannung von 50 Hz erfolgt.

## Claims

1. Method for detecting fault locations on pipes for transporting liquids with an inside pipe (1) conducting the medium, an outside pipe (2) surrounding the inside pipe (1), a filler material (3) in the intermediate space between both pipes, and a sensor (S) extending in the intermediate space for detecting the fault locations, and a line for detecting the data, **characterized in that** the sensor is additionally used to transmit the data (D).

2. Method according to claim 1, **characterized in that** the data source and/or the data sink is coupled inductively or capacitively to the sensor (S).

3. Method according to claim 1, **characterized in that** in a sensor (S) having a first conductor (A1) serving as a detector for a fault location, and having a second conductor (A2) serving as a return circuit, the second conductor is used to transmit the data (D). (Fig. 3, 4)

4. Method according to claim 3, **characterized in that** the return circuits (A2) of the sensors (Sa, S2) are used by two parallel-extending pipes (R1, R2) as a symmetrical line for transmitting the data (D). (Fig. 4)

5. Method according to claim 1, **characterized in that** the data (D) are digital signals and are tranmitted by frequency modulation of a carrier.

6. Method according to claim 2, **characterized in that** the data source or sink is connected to a first winding (W1) of a first transformer (Ü1), and its second winding (W2) is connected to two sensors (S1, S2) of two pipes (R1, R2), and that an energy source or sink is connected to a winding (W3), whose other winding (W4) lies between a tap of the second winding (W2) and the inside pipes (1) of the two pipes being electrically connected to one another. (Fig. 3)

7. Method according to claim 1, **characterized in that** the sensor (S) is used to detect a fault location, transmit the data (D), and transmit an energy (E) for supplying active circuits at a location for measuring or evaluation.

8. Method according to claim 7, **characterized in that** the sensor function is effected with a d.c. voltage, the data transmission with a modulated carrier having a frequency of 1 - 50 kHz, and the energy transmission with an a.c. voltage of 50 Hz.

## Revendications

1. Méthode pour la détermination des lieux du défaut aux tuyaux pour des fluides avec un tuyau intérieur (1) conduisant le médium, un tuyau extérieur (2) entourant le tuyau intérieur (1) et un matériel de remplissage (3) dans l'espace intermédiaire entre les deux tuyaux et avec un sensor (S) courant dans l'espace intermédiaire pour le recensement des lieux du défaut et avec un fil pour le recensement des données, **caractérisée en ce que** le sensor est utilisé supplémentaire pour la transmission des données (D).

2. Méthode selon la revendication 1, **caractérisée en ce que** la source des données et/ou l'affaissement des données est accouplé inductif ou capacitif au sensor.

3. Méthode selon la revendication 1, **caractérisée en ce que** au sensor (S) avec un premier conducteur (A1) servant de tâteur pour un lieu du défaut et avec un deuxième conducteur (A2) servant de fil de retour le deuxième conducteur (A2) est utilisé pour la transmission des données (D). (Fig.3, 4)

4. Méthode selon la revendication 3, **caractérisée en ce que** les fils de retour (A2) des sensors (Sa, S2) de deux tuyaux (R1, R2) courants parallèle comme conducteur pour la transmission des données (D). (Fig. 4)

5. Méthode selon la revendication 1, **caractérisée en ce que** les données (D) sont des signaux digitaux et sont transmites par la modulation des fréquences d'un courant porteur.

6. Méthode selon la revendication 2, **caractérisée en ce que** la source ou l'affaissement des données est connectée à un premier bobinage (W1) d'un premier transformateur (Ü1) et duquel deuxième bobinage (W2) est connecté à deux sensors (S1, S2) de deux tuyaux (R1, R2) et que une source ou un affaissement d'énergie est connecté à un bobinage (W3), duquel autre bobinage (W4) est disposé entre une mesure du deuxième bobinage (W2) et les tuyaux intérieurs (1) des deux tuyaux (R1, R2) conjugués électrique l'un avec l'autre. (Fig. 3)

7. Méthode selon la revendication 1, **caractérisée en ce que** le sensor (S) est utilisé pour la détermination d'un lieu du défaut, pour la transmission des données (D) et pour la transmission d'une énergie (E) pour le chargement des couplages actifs à un point de mesurage et d'évaluation.

8. Méthode selon la revendication 7, **caractérisée en ce que** la function du sensor a lieu au moyen de potentiel constant, la transmission des données a lieu au moyen d'un courant porteur modulé avec une fréquence de 1 - 50 kHz et la transmission d'énergie a lieu au moyen de potentiel alternatif de 50 Hz.
